# EUROPÄISCHE PATENTSCHRIFT

(11) **EP 3 494 038 B1**
(45) Veröffentlichungstag und Bekanntmachung des Hinweises auf die Patenterteilung: **12.02.2025**
(21) Anmeldenummer: 17717144.4
(22) Anmeldetag: 11.04.2017
(51) Int. Cl.: B63G 8/08

(54) **UNTERSEEBOOTANTRIEBSSYSTEM**
SUBMARINE DRIVE SYSTEM
SYSTÈME DE PROPULSION DE SOUS-MARIN

(30) Priorität: 04.08.2016 DE 102016214494
(43) Veröffentlichungstag der Anmeldung: 12.06.2019
(73) Patentinhaber: RENK GmbH, 86159 Augsburg (DE)
(72) Erfinder: PINNEKAMP, Burkhard, 86199 Augsburg (DE); KLEINHEINZ, Tobias, 86497 Horgau (DE); WITTEKIND, Dietrich, 24223 Raisdorf (DE); HOPPE, Franz, 86391 Stadtbergen (DE); SCHMIDBAUER, Thomas, 81925 München (DE); VOLLMER, Bernhard, 94557 Niederalteich (DE)
(74) Vertreter: Wallinger Ricker Schlotter Tostmann
(86) Internationale Anmeldenummer: PCT/EP2017/058638
(87) Internationale Veröffentlichungsnummer: WO 2018/024378

(56) Entgegenhaltungen:
- EP-A2- 2 664 536
- DE-A1- 19 958 783
- DE-C- 679 153
- GB-A- 168 834

## Beschreibung

Die Erfindung betrifft ein Unterseebootantriebssystem.

Aus der Praxis sind bereits Unterseebootantriebssysteme bekannt, die eine Antriebswelle, einen mit der Antriebswelle gekoppelten Antriebspropeller sowie eine elektrische Maschine zum Antreiben der Antriebswelle aufweisen. Dabei ist nach der Praxis die elektrische Maschine eines Unterseebootantriebssystems direkt bzw. unmittelbar an die Antriebswelle gekoppelt. Die elektrische Maschine wird dabei sowohl für einen Volllastbetrieb als auch für einen Teillastbetrieb genutzt. Insbesondere im Teillastbetrieb ergeben sich Wirkungsgradnachteile. Ferner müssen relativ große elektrische Maschinen zum Einsatz kommen.

GB 168,834 offenbart einen Schiffsantrieb, welcher zwei Elektromotoren mit unterschiedlicher Leistung aufweist.

Aus der DE 10 2012 208 065 A1 ist ein Schiffsantriebssystem bekannt, bei welchem eine elektrische Maschine mittelbar bzw. indirekt über ein Getriebe an eine Antriebswelle gekoppelt ist. Durch das Zwischenschalten eines Getriebes zwischen die elektrische Maschine und die Antriebswelle können kleinere, leichtere und kostengünstigere elektrische Maschinen zum Einsatz kommen, insbesondere da dann die elektrische Maschine mit einer höheren als der benötigten Drehzahl der Antriebswelle bzw. des von der Antriebswelle angetriebenen Antriebspropellers betrieben werden kann.

Hiervon ausgehend liegt der vorliegenden Erfindung die Aufgabe zugrunde, ein neuartiges Unterseebootantriebssystem zu schaffen.

Diese Aufgabe wird durch ein Unterseebootantriebssystem nach Anspruch 1 gelöst.

Erfindungsgemäß ist ein mindestens eine erste elektrische Maschine aufweisender Hauptantrieb auf einen Volllastbetrieb ausgelegt und an die Antriebswelle antriebsseitig gekoppelt oder koppelbar, wobei ein mindestens eine zweite elektrische Maschine aufweisender Zusatzantrieb auf einen Teillastbetrieb für eine Schleichfahrt und/oder Tauchfahrt des Unterseeboots ausgelegt und ebenfalls an die Antriebswelle antriebsseitig gekoppelt oder koppelbar ist. Das Unterseebootantriebssystem verfügt demnach über mindestens zwei elektrische Maschinen. Die oder jede erste elektrische Maschine ist auf den Volllastbetrieb ausgelegt und wird im Volllastbetrieb und darunter eingesetzt. Die oder jede zweite elektrische Maschine ist auf den Teillastbetrieb ausgelegt und kommt im Teillastbetrieb zum Einsatz. Hierdurch können Wirkungsgradnachteile im Teillastbetrieb durch die oder jede speziell auf den Teillastbetrieb angepasste, zweite elektrische Maschine vermieden werden.

Vorzugsweise ist die oder jede erste, auf den Volllastbetrieb ausgelegte elektrische Maschine über ein erstes Getriebe an die Antriebswelle indirekt bzw. mittelbar antriebsseitig gekoppelt oder koppelbar, wobei die oder jede zweite, auf den Teillastbetrieb ausgelegte elektrische Maschine direkt bzw. unmittelbar oder über das erste Getriebe indirekt bzw. mittelbar oder über ein zweites Getriebe indirekt bzw. mittelbar an die Antriebswelle antriebsseitig gekoppelt oder koppelbar ist. Hierdurch ist es möglich, insbesondere die erste, auf den Volllastbetrieb ausgelegte elektrische Maschine, kleiner, leichter und kostengünstiger auszuführen.

Nach einer ersten Variante der Erfindung ist die oder jede zweite elektrische Maschine an dem ersten Getriebe gelagert bzw. abgestützt und zusammen mit der oder jeder ersten elektrischen Maschine und dem ersten Getriebe an einem Fundament des Unterseeboots gemeinsam abgestützt. Bei der ersten Variante ist vorzugsweise eine elastische Ausgleichskupplung zwischen einen Ausgang des ersten Getriebes und ein Drucklager der Antriebswelle geschaltet. Diese erste Variante ist für Unterseebootantriebssysteme besonders geeignet.

Nach einer zweiten Variante der Erfindung ist die oder jede zweite elektrische Maschine direkt oder über das zweite Getriebe indirekt jeweils unabhängig von der oder jeder ersten elektrischen Maschine und dem ersten Getriebe an einem Fundament des Unterseeboots abgestützt. Auch die zweite Variante der Erfindung ist für Unterseebootantriebssysteme besonders geeignet, wobei die zweite Variante der Erfindung Vorteile hinsichtlich des benötigten Bauraums aufweist.

Bei der zweiten Variante ist vorzugsweise eine elastische Ausgleichskupplung zwischen die zweite elektrische Maschine oder einen Ausgang des zweiten Getriebes und ein Drucklager bzw. Axiallager der Antriebswelle geschaltet. Bei der zweiten Variante kann die elastische Ausgleichskupplung kleiner ausfallen als bei der ersten Variante. Bei der zweiten Variante ist vorzugsweise ferner das Drucklager der Antriebswelle in das erste Getriebe integriert. Die Integration des Drucklagers in das erste Getriebe bei der zweiten Variante der Erfindung resultiert in weiteren Bauraumvorteilen.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: ein Blockschaltbild eines ersten erfindungsgemäßen Unterseebootantriebssystems;
- Fig. 2:: ein Blockschaltbild eines zweiten erfindungsgemäßen Unterseebootantriebssystems:
- Fig. 3:: ein Blockschaltbild eines dritten erfindungsgemäßen Unterseebootantriebssystems;
- Fig. 4:: ein Blockschaltbild eines vierten erfindungsgemäßen Unterseebootantriebssystems; und
- Fig. 5:: ein Blockschaltbild eines weiteren erfindungsgemäßen Unterseebootantriebssystems.

Fig. 1 bis 5 zeigen unterschiedliche Ausführungsbeispiele von erfindungsgemäßen Unterseebootantriebssystemen 1. Sämtlichen Unterseebootantriebssystemen 1 der Fig. 1 bis 5 ist gemeinsam, dass dieselben eine Antriebswelle 2, einen an die Antriebswelle 2 gekoppelten Antriebspropeller 3 sowie mehrere elektrische Maschinen 4, 5 aufweisen. Mindestens eine erste elektrische Maschine 4 eines Hauptantriebs zum Antreiben der Antriebswelle 2 und damit des Antriebspropellers 3 ist auf einen Volllastbetrieb des Unterseebootantriebssystems ausgelegt und antriebsseitig an die Antriebswelle 2 gekoppelt bzw. koppelbar. Mindestens eine zweite elektrische Maschine 5 eines Zusatzantriebs ist auf einen Teillastbetrieb des Unterseebootantriebssystems 1 ausgelegt und ebenfalls an die Antriebswelle 2 antriebsseitig gekoppelt bzw. koppelbar, wobei im Teillastbetrieb des Unterseebootantriebssystems 1 das Unterseeboot typischerweise in Schleichfahrt und/oder Tauchfahrt betrieben wird.

Es ist demnach ein Gedanke des erfindungsgemäßen Unterseebootantriebssystems 1, zum Antreiben der Antriebswelle 2 mehrere elektrische Maschinen 4, 5 bereitzuhalten, nämlich eine erste, auf den Volllastbetrieb ausgelegte elektrische Maschine 4 und eine zweite, auf den Teillastbetrieb für eine Schleichfahrt und/oder Tauchfahrt ausgelegte elektrische Maschine 5, die abhängig vom Betriebszustand, also abhängig davon, ob ein Volllastbetrieb oder Teillastbetrieb gewünscht sind, betrieben werden und hierzu an die Antriebswelle 2 gekoppelt sind bzw. von derselben abgekoppelt sind. Im Volllastbetrieb ist typischerweise die erste elektrische Maschine 4 an die Antriebswelle 2 angekoppelt und die zweite elektrische Maschine 5 von derselben abgekoppelt. Im Teillastbetrieb ist typischerweise die zweite elektrische Maschine 5 an die Antriebswelle 2 angekoppelt und die erste elektrische Maschine 4 von derselben abgekoppelt.

Nach einer vorteilhaften Weiterbildung der Erfindung ist vorgesehen, dass die erste, auf den Volllastbetrieb ausgelegte elektrische Maschine 4 des Unterseebootantriebssystems 1 über ein erstes Getriebe 6 indirekt bzw. mittelbar an die Antriebswelle 2 antriebsseitig gekoppelt ist. Das erste Getriebe 6 verfügt dabei über Zahnradebenen 7, 8 aus ineinandergreifenden Zahnrädern, die mindestens eine Übersetzungsstufe bereitstellen

Beim ersten Getriebe 6 handelt es sich demnach um ein Übersetzungsgetriebe, dessen Übersetzungsstufen so ausgelegt sind, dass die erste elektrische Maschine 4 mit deutlich höherer Drehzahl betrieben werden kann, als dies für den Antrieb des Antriebspropellers 3 und damit der Antriebswelle 2 gewünscht ist. Dadurch können kleinere, leichtere und kostengünstigere elektrische Maschinen für den Volllastbetrieb zum Einsatz kommen, als dies bei aus der Praxis bekannten Unterseebootantriebssystemen möglich ist.

Ferner umfasst das erste Getriebe 6 eine Kupplung 11, die vorzugsweise als Schaltkupplung bzw. Synchronkupplung ausgeführt ist.

Die zweite, auf den Teillastbetrieb ausgelegte elektrische Maschine 5 ist im Ausführungsbeispiel der Fig. 1 am ersten Getriebe 6 gelagert bzw. abgestützt und unmittelbar, also direkt ohne weitere Übersetzungsstufe, an die Antriebswelle 2 antriebsseitig gekoppelt.

Demgegenüber zeigt Fig. 2 ein Ausführungsbeispiel, in welcher die zweite, auf den Volllastbetrieb ausgelegte elektrische Maschine 5 zwar am ersten Getriebe 6 gelagert bzw. abgestützt ist, jedoch mittelbar bzw. indirekt über das erste Getriebe 6 an die Antriebswelle 2 antriebsseitig gekoppelt ist, nämlich in Fig. 2 über eine von weiteren Zahnradebenen 9, 10 gebildete, separate Übersetzungsstufe des ersten Getriebes 6.

In dem Ausführungsbeispiel der Fig. 3 ist die auf den Teillastbetrieb ausgelegte, zweite elektrische Maschine 5 in Übereinstimmung zu den Ausführungsbeispielen der Fig. 1 und 2 am ersten Getriebe 6 gelagert und greift im Ausführungsbeispiel der Fig. 3 in Übereinstimmung zum Ausführungsbeispiel der Fig. 2 wiederum indirekt über das erste Getriebe 6 antriebsseitig an der Antriebswelle 2 an. In dem Ausführungsbeispiel der Fig. 3 greift jedoch die zweite elektrische Maschine 5 nicht wie im Ausführungsbeispiel der Fig. 2 über eine separate Übersetzungsstufe sondern vielmehr über die von den Zahnradebenen 7 und 8 gebildete Übersetzungsstufe der ersten elektrischen Maschine 4 an der Antriebswelle 2 an. Während die Ausführungsform der Fig. 3 besonders kompakt und einfach ist, weist das Ausführungsbeispiel der Fig. 2 Wirkungsgradvorteile auf.

Wie bereits ausführt, ist sämtlichen Ausführungsbeispielen der Fig. 1 bis 3 gemeinsam, dass das jeweilige Unterseebootantriebssystem 1 mehrere elektrische Maschinen aufweist, nämlich die erste elektrische Maschine 4 für den Volllastbetrieb und die zweite elektrische Maschine 5 für den Teillastbetrieb, wobei die zweite elektrische Maschine 5 für den Teillastbetrieb an dem ersten Getriebe 6 gelagert bzw. abgestützt ist, welches als Übersetzungsgetriebe zumindest für die erste elektrische Maschine 4, die auf den Volllastbetrieb ausgelegt ist, dient. Optional kann, wie in Fig. 2 und 3 gezeigt, das erste Getriebe 6 auch als Übersetzungsgetriebe für die auf den Teillastbetrieb ausgelegte, zweite elektrische Maschine 5 dienen.

In den Ausführungsbeispielen der Fig. 1, 2 und 3, in welchen die zweite, auf den Teillastbetrieb ausgelegte elektrische Maschine 5 am ersten Getriebe 6 gelagert bzw. abgestützt ist, ist die zweite elektrische Maschine 5 zusammen mit der ersten elektrischen Maschine 4 sowie zusammen mit dem ersten Getriebe 6 an einem Fundament 12 des Unterseeboots 1 gemeinsam abgestützt, wozu in den Ausführungsbeispielen der Fig. 1 bis 3 die erste elektrische Maschine 4 sowie das erste Getriebe 6 an einem gemeinsamen Rahmen 13 gelagert sind, sodass auch die zweite elektrische Maschine 5 über das erste Getriebe 6 an diesem gemeinsamen Rahmen 13 gelagert ist.

Über diesen gemeinsamen Rahmen 13 sind die beiden elektrischen Maschinen 4, 5 sowie das erste Getriebe 6 gemeinsam an dem Fundament 12 des Unterseeboots abgestützt.

Zwischen den gemeinsamen Rahmen 13 und das Fundament 12 sind elastische Schalldämpfungselemente 14 geschaltet. Diese sind insbesondere dann von Bedeutung, wenn im Teillastbetrieb des Unterseebootantriebssystems 1 das Unterseeboot in Schleichfahrt oder Tauchfahrt betrieben wird.

Die Unterseebootantriebssysteme 1 der Fig. 1, 2 und 3 verfügen weiterhin über ein der Antriebswelle 2 zugeordnetes Axiallager bzw. Drucklager 15, über eine der Antriebswelle 2 zugeordnete, elastische Ausgleichskupplung 16 sowie über eine ebenfalls der Antriebswelle 2 zugeordnete Schaltkupplung 17. Das Axiallager bzw. Drucklager 15 dient der Aufnahme von auf die Antriebswelle 2 einwirkenden Axialkräften. Schubkräfte werden vom Axiallager bzw. Drucklager 15 in den Rumpf bzw. in das Fundament des Unterseeboots geleitet. Momente werden über die elastische Ausgleichskupplung 16 auf den Antriebspropeller 3 übertragen. Über die Schaltkupplung 17 kann der Antriebspropeller 3 von der Antriebswelle 2 abgekoppelt werden.

Unterseebootantriebssysteme 1 nach einer zweiten Variante der Erfindung zeigen Fig. 4 und 5, wobei sich die Ausführungsbeispiele der Fig. 4 und 5 von den Ausführungsbeispielen der Fig. 1 bis 3 in erster Linie dadurch unterscheiden, dass bei den Ausführungsbeispielen der Fig. 4 und 5 die zweite, auf den Teillastbetrieb ausgelegte elektrische Maschine 5 nicht zusammen mit der auf den Volllastbetrieb ausgelegten, ersten elektrischen Maschine 4 sowie dem ersten Getriebe 6 am Rumpf bzw. Fundament 12 des Unterseeboots angreift bzw. abgestützt ist, sondern vielmehr unabhängig von der ersten elektrischen Maschine 4 und dem ersten Getriebe 6 am Fundament 12 des Unterseeboots abgestützt ist.

Hierbei zeigt Fig. 4 eine Ausführungsform, in welcher die zweite elektrische Maschine 5 direkt bzw. unmittelbar, das heißt ohne weitere Übersetzungsstufe, antriebsseitig an die Antriebswelle 2 gekoppelt ist und als solche über elastische Schalldämpfungselemente 14 am Fundament 12 des Unterseeboots abgestützt ist.

In der Ausführungsform der Fig. 5 hingegen ist die auf den Teillastbetrieb ausgelegte zweite elektrische Maschine 5 nicht direkt, sondern indirekt bzw. mittelbar über ein separates, zweites Übersetzungsgetriebe 19 an die Antriebswelle 2 gekoppelt und über dieses zweite Getriebe 19 sowie zwischen dem zweiten Getriebe 19 und dem Fundament 12 des Unterseeboots angeordnete, elastische Schwingungsdämpfer 14 am Fundament 12 abgestützt.

Fig. 4 und 5 kann entnommen werden, dass in diesen Ausführungsbeispielen die erste, auf den Volllastbetrieb ausgelegte elektrische Maschine 4 und das als Übersetzungsgetriebe für die erste elektrische Maschine 4 dienende erste Getriebe 6 individuell am Fundament 12 abgestützt sind, jedoch ohne die Notwendigkeit elastischer Schwingungsdämpfer 14, da im Volllastbetrieb bei Einsatz der ersten elektrischen Maschine 4 ein geräuscharmer Betrieb des Unterseeboots, wie er beim Teillastbetrieb insbesondere in Schleichfahrt wünschenswert ist, von untergeordneter Bedeutung ist.

Ein weiterer Unterschied der Ausführungsbeispiele der Fig. 4 und 5 von den Ausführungsbeispielen der Fig. 1 bis 3 besteht darin, dass beim Ausführungsbeispiel der Fig. 4 und 5 die elastische Ausgleichskupplung 16 nicht wie im Ausführungsbeispiel der Fig. 1 und 3 zwischen den Ausgang des ersten Getriebes 6 und das Axiallager bzw. Drucklager 15 geschaltet ist, sondern vielmehr zwischen das Axiallager bzw. Drucklager 15 der Antriebswelle 2 und die zweite, auf den Teillastbetrieb ausgelegte elektrische Maschine 5 oder das zweite Getriebe 19.

Wie bereits ausgeführt, ist ein geräuscharmer Betrieb des Unterseebootantriebssystems 1 nur im Teillastbetrieb, insbesondere bei Schleichfahrt, von Bedeutung, sodass dann in den Ausführungsbeispielen der Fig. 4 und 5 die elastische Ausgleichskupplung 16 ausschließlich für die unabhängig von der ersten elektrischen Maschine 4 und dem ersten Getriebe 6 am Fundament 12 des Unterseeboots abgestützte zweite elektrische Maschine 5 von Bedeutung ist.

In dem Ausführungsbeispiel der Fig. 5 ist, um die Einheit aus zweiter elektrischer Maschine 5 und zweitem Getriebe 19 noch eine Schallschutzverkleidung 18 angeordnet, um einen noch geräuschärmeren Betrieb des Unterseebootantriebssystems zu gewährleisten.

In den Ausführungsbeispielen der Fig. 4 und 5 ist das Axiallager bzw. Drucklager 15 in das erste Getriebe 6 integriert, welches als Übersetzungsgetriebe für die auf den Volllastbetrieb ausgelegte, erste elektrische Maschine 4 dient. Hiermit können dann weitere Bauraumvorteile realisiert werden.

Die erforderliche Antriebsleistung wird im Vollastbetrieb durch die erste elektrische Maschine 4 bereitgestellt. Die Drehzahl der ersten elektrischen Maschine 4 ist zur Einsparung von Baugröße, Gewicht und Kosten höher als die benötigte Propellerdrehzahl, weshalb das erste Getriebe 6 mit einer oder mehreren Übersetzungsstufen zum Einsatz kommt. Die erste elektrische Maschine 4 kann über die optionale Schalt- oder Synchronkupplung 11 zu- und abgeschaltet werden. Drehmoment wird insbesondere über die elastische Ausgleichskupplung 16 auf den Antriebspropeller 3 geleitet, ein im Betrieb auf die Antriebswelle einwirkende Schubkraft wird über das Axiallager 15 auf den Rumpf bzw. das Fundament 12 übertragen.

Im Teillastbetrieb wird die erforderliche Antriebsleistung von der zweiten elektrischen Maschine 5 bereitgestellt. Unterseeboote benötigen bei Schleich- und Tauchfahrt in der Regel nur einen geringen Teil der Leistung.

Die speziell auf den Teillastbetrieb ausgelegte, zweite elektrische Maschine 5 wird typischerweise aus Batterien gespeist. In Hinblick auf die Reichweite ist somit für den Teillastbetrieb der Wirkungsgrad von besonderer Bedeutung. Die kleinere, zweite elektrische Maschine 5 befindet sich im Teillastbetrieb bei Schleich- und Tauchfahrt im Bereich seiner Auslegungsleistung und hat damit einen optimierten Wirkungsgrad, der eine höhere Reichweite bewirkt.

Im Ausführungsbeispiel der Fig.1, 2 und 3 ist die zweite elektrische Maschine 5 vorteilhaft am ersten Getriebe 6 befestigt und in Fig. 1 direkt mit der Antriebswelle 2 verbunden. Der Antrieb erfolgt wahlweise durch die erste elektrische Maschine 4 oder die zweite elektrische Maschine 5, je nach Leistungsbedarf. Bei Betrieb mit der zweiten elektrischen Maschine 5 kann über die Kupplung 11 die erste elektrische Maschine 4 abgekoppelt werden, was bezüglich des Wirkungsgrads besonders vorteilhaft ist.

Fig. 4 und 5 zeigen Ausführungsbeispiele, in welchen die zweite elektrische Maschine 5 unabhängig von der ersten elektrischen Maschine 4 am Fundament 12 abgestützt ist. Da die erste elektrische Maschine 4 nur in weniger geräuschsensiblen Betriebszuständen eingesetzt wird, kann dann auf die elastische Lagerung an der ersten elektrischen Maschine 4 verzichtet werden. Um besonders geräuscharm bei Langsam- und Tauchfahrt zu sein, wird die zweite elektrische Maschine 5 vorteilhaft elastisch am Fundament 12 abgestützt. Die elastische Kupplung 16 ist nur zwischen zweiter elektrische Maschine 5 und der Propellerwelle 2 notwendig, dieselbe kann damit vorteilhaft deutlich kleiner ausgeführt werden. Das Axiallager bzw. Drucklager 16 ist vorzugsweise in das Gehäuse des ersten Getriebes 6 integriert.

Beim ersten Getriebe 6 kann es sich vorteilhaft um ein Tunnelgetriebe handeln.

Im Ausführungsbeispiel der Fig. 5 ist für die zweite elektrische Maschine 5 eine schnell drehende Ausführung verwendet, um auch im Bereich der zweiten elektrischen Maschine 5 Gewicht, Bauraum und Kosten zu sparen. Zum Angleich der Drehzahl der zweiten elektrischen Maschine 5 an die gewünschte Drehzahl der Antriebswelle 2 wird in Fig. 5 das zweite Getriebe 19 genutzt. Um Geräusche zu minimieren, kann bei dem zweiten Getriebe 19 vorteilhaft auf die Verwendung einer Ölpumpe verzichtet und eine pumpenlose Tauchschmierung realisiert werden. Die zweite elektrische Maschine 5 und das zweite Getriebe 12 sind vorteilhaft starr zueinander ausrichtet und gemeinsam elastisch am Fundament 12 gelagert.

Jedes der gezeigten Ausführungsbeispiele ist vorteilhaft mit einer Steuerung versehen, wodurch die automatisierte Herstellung der jeweils gewünschten Betriebskonfiguration und die Überwachung betriebsrelevanter Parameter ermöglicht werden. Die Steuerung kann demnach Kupplungen und elektrische Maschinen automatisch ansteuern, um im Vollastbetrieb automatisch die erste elektrische Maschine 4 und im Teillastbetrieb automatisch die zweite elektrische Maschine 5 als Antriebsquelle zu nutzen. Über die Steuerung können auch Betriebsparameter überwacht werden, um abhängig hiervon automatisch die gewünschte Betriebskonfiguration herzustellen und die Antriebsleistung entweder im Volllastbetrieb über die erste elektrische Maschine 4 des Hauptantriebs oder im Teillastbetrieb für eine Schleichfahrt und/oder Tauchfahrt über die zweite elektrische Maschine 5 des Zusatzantriebs bereitzustellen.

### Bezugszeichenliste

- 1: Unterseebootantriebssystem
- 2: Antriebswelle
- 3: Antriebspropeller
- 4: elektrische Maschine
- 5: elektrische Maschine
- 6: Getriebe
- 7: Zahnradstufe
- 8: Zahnradstufe
- 9: Zahnradstufe
- 10: Zahnradstufe
- 11: Kupplung
- 12: Fundament
- 13: Rahmen
- 14: Schalldämpfungselement
- 15: Axiallager
- 16: Ausgleichskupplung
- 17: Kupplung
- 18: Schallschutzverkleidung
- 19: Getriebe

## Patentansprüche

1. Unterseebootantriebssystem (1) eines Unterseeboots,
mit einer Antriebswelle (2),
mit einem an die Antriebswelle (2) gekoppelten oder koppelbaren Antriebspropeller (3), und
mit einer elektrischen Maschine (4, 5) zum Antreiben der Antriebswelle (2),
**dadurch gekennzeichnet, dass**
ein mindestens eine erste elektrische Maschine (4) aufweisender Hauptantrieb auf einen Volllastbetrieb ausgelegt und an die Antriebswelle (2) antriebsseitig gekoppelt oder koppelbar ist,
ein mindestens eine zweite elektrische Maschine (5) aufweisender Zusatzantrieb auf einen Teillastbetrieb für eine Schleichfahrt und/oder Tauchfahrt des Unterseeboots ausgelegt und ebenfalls an die Antriebswelle (2) antriebsseitig gekoppelt oder koppelbar ist.

2. Unterseebootantriebssystem nach Anspruch 1, **dadurch gekennzeichnet, dass** die oder jede erste, auf den Volllastbetrieb ausgelegte elektrische Maschine (4) mittelbar über ein erstes Getriebe (6) an die Antriebswelle (2) antriebsseitig gekoppelt oder koppelbar ist.

3. Unterseebootantriebssystem nach Anspruch 2, **dadurch gekennzeichnet, dass** die oder jede zweite, auf den Teillastbetrieb ausgelegte elektrische Maschine (5) entweder unmittelbar oder über das erste Getriebe (6) oder über ein zweites Getriebe (19) jeweils mittelbar an die Antriebswelle (2) antriebsseitig gekoppelt oder koppelbar ist.

4. Unterseebootantriebssystem nach Anspruch 2 oder 3, **dadurch gekennzeichnet, dass** die oder jede zweite elektrische Maschine (5) an dem ersten Getriebe (6) abgestützt und zusammen mit der oder jeder ersten elektrischen Maschine (4) und dem ersten Getriebe (6) an einem Fundament (12) des Unterseeboots gemeinsam abgestützt ist.

5. Unterseebootantriebssystem nach Anspruch 4, **dadurch gekennzeichnet, dass** die oder jede erste elektrische Maschine (4) und das erste Getriebe (6) an einem gemeinsamen Rahmen (13) gelagert und über den Rahmen (13) an dem Fundament (12) des Unterseeboots gemeinsam abgestützt sind.

6. Unterseebootantriebssystem nach Anspruch 5, **dadurch gekennzeichnet, dass** der gemeinsame Rahmen (13) über Schalldämpfungselemente (14) am Fundament (12) des Unterseeboots angreift.

7. Unterseebootantriebssystem nach einem der Ansprüche 4 bis 6, **dadurch gekennzeichnet, dass** die oder jede an dem ersten Getriebe (6) abgestützte zweite elektrische Maschine (5) unmittelbar ohne Übersetzungsstufe an die Antriebswelle (2) gekoppelt oder koppelbar ist.

8. Unterseebootantriebssystem nach einem der Ansprüche 4 bis 6, **dadurch gekennzeichnet, dass** die oder jede an dem ersten Getriebe (6) abgestützte zweite elektrische Maschine (5) mittelbar über eine Übersetzungsstufe (9, 10) des ersten Getriebes (6) an die Antriebswelle (2) antriebsseitig gekoppelt oder koppelbar ist.

9. Unterseebootantriebssystem nach einem der Ansprüche 4 bis 8, **dadurch gekennzeichnet, dass** eine Ausgleichskupplung (16) zwischen einen Ausgang des ersten Getriebes (6) und ein Drucklager (15) der Antriebswelle (2) geschaltet ist.

10. Unterseebootantriebssystem nach Anspruch 2 oder 3, **dadurch gekennzeichnet, dass** die oder jede zweite elektrische Maschine (5) entweder direkt oder indirekt über das zweite Getriebe (19) jeweils unabhängig von der oder jeder ersten elektrischen Maschine (4) und unabhängig von dem ersten Getriebe (6) an einem Fundament (12) des Unterseeboots abgestützt ist.

11. Unterseebootantriebssystem nach Anspruch 10, **dadurch gekennzeichnet, dass** die oder jede zweite elektrische Maschine (5) oder das zweite Getriebe (19) über Schalldämpfungselemente (14) am Fundament (12) des Unterseeboots angreift.

12. Unterseebootantriebssystem nach Anspruch 10 oder 11, **dadurch gekennzeichnet, dass** eine Ausgleichskupplung (16) zwischen die zweite elektrische Maschine (5) oder einen Ausgang des zweiten Getriebes (19) und ein Drucklager (15) der Antriebswelle (2) geschaltet ist.

13. Unterseebootantriebssystem nach einem der Ansprüche 10 bis 12, **dadurch gekennzeichnet, dass** das Drucklager (15) der Antriebswelle (2) in das erste Getriebe (6) integriert ist.

14. Unterseebootantriebssystem nach einem der Ansprüche 10 bis 13, **dadurch gekennzeichnet, dass** das zweite Getriebe (19) eine Tauchschmierung aufweist.

15. Unterseebootantriebssystem nach einem der Ansprüche 1 bis 14, **dadurch gekennzeichnet, dass** eine Steuerung Kupplungen und elektrische Maschinen automatisiert ansteuert, um im Vollastbetrieb die oder jede erste elektrische Maschine (4) und im Teillastbetrieb die oder jede zweite elektrische Maschine (5) als Antriebsquelle automatisch zu nutzen.

## Claims

1. A submarine propulsion system (1) of a submarine, wherein the submarine propulsion system (1) comprises
a drive shaft (2),
a drive propeller (3) which is coupled to, or which can be coupled to, the drive shaft (2), and
an electric machine (4, 5) for driving the drive shaft (2),
**characterised in that**
a main drive which comprises at least a first electric machine (4) and which is configured for full-load operation, and which is coupled to, or which can be coupled to, the drive shaft (2) on the drive side,
an auxiliary drive which comprises at least a second electric machine (5) and which is configured for partial load operation for a stealth mode of operation and/or submerged operation of the submarine, and which is also coupled to, or which can be coupled to, the drive shaft (2) on the drive side.

2. The submarine propulsion system according to claim 1, **characterised in that** the or each first electric machine (4) configured for full-load operation is indirectly coupled to, or can indirectly be coupled to, the drive shaft (2) on the drive side via a first transmission (6).

3. The submarine propulsion system according to claim 2, **characterised in that** the or each second electric machine (5) configured for partial load operation is coupled to the drive shaft (2) on the drive side, or can be coupled to the drive shaft (2) on the drive side, either directly or via the first transmission (6) or via a second transmission (19), in each case indirectly.

4. The submarine propulsion system according to claim 2 or 3, **characterised in that** the or each second electric machine (5) is supported on the first transmission (6) and, together with the or each first electric machine (4) and the first transmission (6), is jointly supported on a foundation (12) of the submarine.

5. The submarine propulsion system according to claim 4, **characterised in that** the or each first electric machine (4) and the first transmission (6) are mounted on a common frame (13) and are jointly supported on the foundation (12) of the submarine via the frame (13).

6. The submarine propulsion system according to claim 5, **characterised in that** the common frame (13) is connected to the foundation (12) of the submarine via sound-damping elements (14).

7. The submarine propulsion system according to any one of claims 4 to 6, **characterised in that** the or each second electric machine (5) supported on the first transmission (6) is directly coupled to, or can directly be coupled to, the drive shaft (2) without any step-up stage.

8. The submarine propulsion system according to any one of claims 4 to 6, **characterised in that** the or each second electric machine (5) supported on the first transmission (6) is indirectly coupled to, or can indirectly be coupled to, the drive shaft (2) on the drive side via a step-up stage (9, 10) of the first transmission (6).

9. The submarine propulsion system according to any one of claims 4 to 8, **characterised in that** a compensating clutch (16) is connected between an output of the first transmission (6) and a thrust bearing (15) of the drive shaft (2).

10. The submarine propulsion system according to claim 2 or 3, **characterised in that** the or each second electric machine (5) is supported on a foundation (12) of the submarine, either directly or indirectly via the second transmission (19), in each case independently of the or each first electric machine (4) and independently of the first transmission (6).

11. The submarine propulsion system according to claim 10, **characterised in that** the or each second electric machine (5) or the second transmission (19) is connected to the foundation (12) of the submarine via sound-damping elements (14).

12. The submarine propulsion system according to claim 10 or 11, **characterised in that** a compensating clutch (16) is connected between the second electric machine (5) or an output of the second transmission (19) and a thrust bearing (15) of the drive shaft (2).

13. The submarine propulsion system according to any one of claims 10 to 12, **characterised in that** the thrust bearing (15) of the drive shaft (2) is integrated into the first transmission (6).

14. The submarine propulsion system according to any one of claims 10 to 13, **characterised in that** the second transmission (19) comprises a splash lubrication.

15. The submarine propulsion system according to any one of claims 1 to 14, **characterised in that** a control system automatically controls clutches and electric machines in order to automatically use the or each first electric machine (4) as a drive source during the full-load operation and the or each second electric machine (5) as a drive source during the partial load operation.

## Revendications

1. Système de propulsion de sous-marin (1) d'un sous-marin,
avec un arbre de propulsion (2),
avec une hélice de propulsion (3) couplée ou pouvant être couplée à l'arbre de propulsion (2) et
avec une machine électrique (4, 5) pour la propulsion de l'arbre de propulsion (2),
**caractérisé en ce que**
une propulsion principale présentant au moins une première machine électrique (4) est conçue pour un mode de fonctionnement de pleine charge et est ou peut être couplée côté propulsion à l'arbre de propulsion (2),
une propulsion supplémentaire présentant au moins une seconde machine électrique (5) est conçue pour un mode de fonctionnement de charge partielle pour une marche lente et/ou une marche en plongée du sous-marin et est ou peut être aussi couplée à l'arbre de propulsion (2) côté propulsion.

2. Système de propulsion de sous-marin selon la revendication 1, **caractérisé en ce que** la ou chaque première machine électrique (4) conçue pour le mode de fonctionnement de pleine charge est ou peut être couplée indirectement par le biais d'un premier engrenage (6) à l'arbre de propulsion (2) côté propulsion.

3. Système de propulsion de sous-marin selon la revendication 2, **caractérisé en ce que** la ou chaque seconde machine électrique (5) conçue pour le mode de fonctionnement de charge partielle est ou peut être couplée directement ou indirectement par le biais du premier engrenage (6) ou par le biais d'un second engrenage (19) respectivement à l'arbre de propulsion (2) côté propulsion.

4. Système de propulsion de sous-marin selon la revendication 2 ou 3, **caractérisé en ce que** la ou chaque seconde machine électrique (5) est en appui contre le premier engrenage (6) et en appui conjointement avec la ou chaque première machine électrique (4) et le premier engrenage (6) ensemble contre une base (12) du sous-marin.

5. Système de propulsion de sous-marin selon la revendication 4, **caractérisé en ce que** la ou chaque première machine électrique (4) et le premier engrenage (6) sont logés au niveau d'un cadre (13) commun et sont en appui ensemble par le biais du cadre (13) contre la base (12) du sous-marin.

6. Système de propulsion de sous-marin selon la revendication 5, **caractérisé en ce que** le cadre commun (13) agit par le biais des éléments d'insonorisation (14) sur la base (12) du sous-marin.

7. Système de propulsion de sous-marin selon l'une quelconque des revendications 4 à 6, **caractérisé en ce que** la ou chaque seconde machine électrique (5) en appui contre le premier engrenage (6) est ou peut être couplée directement sans étage de transmission à l'arbre de propulsion (2).

8. Système de propulsion de sous-marin selon l'une quelconque des revendications 4 à 6, **caractérisé en ce que** la ou chaque seconde machine électrique (5) en appui contre le premier engrenage (6) est ou peut être couplée indirectement par le biais d'un étage de transmission (9, 10) du premier engrenage (6) à l'arbre de propulsion (2) côté propulsion.

9. Système de propulsion de sous-marin selon l'une quelconque des revendications 4 à 8, **caractérisé en ce qu'**un couplage de compensation (16) est monté entre une sortie du premier engrenage (6) et un palier de butée (15) de l'arbre de propulsion (2).

10. Système de propulsion de sous-marin selon la revendication 2 ou 3, **caractérisé en ce que** la ou chaque seconde machine électrique (5) est en appui directement ou indirectement par le biais du second engrenage (19) respectivement indépendamment de la ou de chaque première machine électrique (4) et indépendamment du premier engrenage (6) contre une base (12) du sous-marin.

11. Système de propulsion de sous-marin selon la revendication 10, **caractérisé en ce que** la ou chaque seconde machine électrique (5) ou le second engrenage (19) agit par le biais d'éléments d'insonorisation (14) sur la base (12) du sous-marin.

12. Système de propulsion de sous-marin selon la revendication 10 ou 11, **caractérisé en ce qu'**un couplage de compensation (16) est monté entre la seconde machine électrique (5) ou une sortie du second engrenage (19) et un palier de butée (15) de l'arbre de propulsion (2).

13. Système de propulsion de sous-marin selon l'une quelconque des revendications 10 à 12, **caractérisé en ce que** le palier de butée (15) de l'arbre de propulsion (2) est intégré dans le premier engrenage (6).

14. Système de propulsion de sous-marin selon l'une quelconque des revendications 10 à 13, **caractérisé en ce que** le second engrenage (19) présente un graissage par barbotage.

15. Système de propulsion de sous-marin selon l'une quelconque des revendications 1 à 14, **caractérisé en ce qu'**un dispositif de commande commande de manière automatisée des couplages et des machines électriques afin d'utiliser automatiquement dans le mode de fonctionnement de pleine charge la ou chaque première machine électrique (4) et dans le mode de fonctionnement de charge partielle la ou chaque seconde machine électrique (5) comme source de propulsion.
